# EUROPÄISCHE PATENTANMELDUNG

(11) **EP 4 748 728 A1**
(43) Veröffentlichungstag der Anmeldung: **27.05.2026**
(21) Anmeldenummer: 24214150.5
(22) Anmeldetag: 20.11.2024
(51) Int. Cl.: B65B 5/02, B65B 15/04

(54) **TRÄGER ZUR AUFNAHME UND ZUM TRANSPORT VON ZUSCHNITTEN, VERPACKUNGSHAUBEN UND VERPACKUNGEN**

(71) Anmelder: KOCH Pac-Systeme GmbH, 72285 Pfalzgrafenweiler (DE)
(72) Erfinder: Luick, Chris Daniel, 72285 Pfalzgrafenweiler (DE); Fanta, Marko, 72285 Pfalzgrafenweiler (DE); Schmidtke, Michael, 72285 Pfalzgrafenweiler (DE)
(74) Vertreter: Wächter, Jochen

(57) **Zusammenfassung**

Ein erfindungsgemäßer Träger (6) umfasst eine Aufnahmeplatte (22) mit einer Aussparung (24) und ein Begrenzungselement (36), das an der Unterseite (28) der Aufnahmeplatte (22) angebracht ist und die Aussparung (24) überspannt. Die Aussparung (24) und das Begrenzungselement (36) bilden eine Aufnahme (38) für einen eingeformten Zuschnitt (32), eine eingesetzte Verpackungshaube oder Verpackung (30), die durch das zumindest eine Begrenzungselement (36) nach unten begrenzt ist. Das Begrenzungselement (36) weist in einer Querrichtung (Q) eine Breite (B) auf, die kleiner ist als eine Dimension (L) der Aussparung (24) parallel zur Querrichtung (Q).

## Beschreibung

Die vorliegende Erfindung betrifft einen Träger zur Aufnahme und zum Transport von Zuschnitten, Verpackungshauben und Verpackungen, bevorzugt aus einem faserbasierten Material, insbesondere aus Papier, Pappe, Pulpe oder Karton, oder aus Kunststoff, insbesondere aus Polyvinylchlorid, Polypropylen, Polyethylen oder einem anderen für Verpackungen geeigneten Kunststoff. Die vorliegende Erfindung betrifft weiterhin eine Vorrichtung und ein Verfahren zum Herstellen von Verpackungen mit einem solchen Träger.

Nachhaltigkeit, Umweltschutz und Recyclingfähigkeit sind wesentliche Anforderungen an Produkte und zunehmend auch an deren Verpackung. Verpackungen werden daher vermehrt aus einem faserbasierten Material, wie Papier, Pappe, Pulpe oder Karton, gebildet, oder aus Kunststoffen, welche zum Recyclen gut geeignet sind. Es sind Verpackungsmaschinen zum Herstellen von Verpackungen aus faserbasiertem Material bekannt, in denen Zuschnitte aus faserbasiertem Material sowie daraus gebildete Verpackungen auf Trägern, sogenannten Paletten, durch einzelne Bearbeitungsstationen der Verpackungsmaschine transportiert werden. Die Anforderungen an diese Träger sind aufgrund der unterschiedlichen Bearbeitungsstationen, die die Träger durchlaufen, sehr vielfältig. Beispielsweise sollten die Zuschnitte beim Formen und Siegeln zu einer Verpackung ausreichend gestützt werden und während der Bearbeitung und dem Transport sicher im jeweiligen Träger aufgenommen sein. Darüber hinaus sollten die Zuschnitte für die verwendeten Werkzeuge gut zugänglich sein. Schließlich ist es wünschenswert, dass die Träger einfach und kostengünstig herstellbar sind. Bekannte Träger erfüllen nicht all diese Kriterien zufriedenstellend.

Es ist daher eine Aufgabe der vorliegenden Erfindung, einen Träger zur Aufnahme und zum Transport von Zuschnitten, Verpackungshauben und Verpackungen bereitzustellen, der zumindest einen Zuschnitt, eine Verpackungshaube oder eine Verpackung während deren Bearbeitung und Transport sicher aufnimmt, ausreichend unterstützt und für Werkzeuge zugänglich macht und der zugleich einfach und kostengünstig herstellbar ist.

Diese Aufgabe wird durch den Gegenstand des unabhängigen Anspruchs 1 gelöst. Vorteilhafte Ausführungsformen sind Gegenstand der abhängigen Ansprüche.

Ein erfindungsgemäßer Träger zur Aufnahme und zum Transport von Zuschnitten, Verpackungshauben und Verpackungen umfasst eine Aufnahmeplatte mit zumindest einer Aussparung, die die Aufnahmeplatte von einer Oberseite zu einer Unterseite der Aufnahmeplatte durchdringt, und zumindest ein Begrenzungselement, das an der Unterseite der Aufnahmeplatte angebracht ist. Das zumindest eine Begrenzungselement überspannt die zumindest eine Aussparung. Die zumindest eine Aussparung und das zumindest eine Begrenzungselement bilden eine Aufnahme für einen in die Aufnahme eingeformten Zuschnitt, eine eingesetzte Verpackungshaube oder Verpackung, die durch das zumindest eine Begrenzungselement nach unten begrenzt ist. Weiterhin weist das zumindest eine Begrenzungselement eine Haupterstreckungsrichtung und eine Breite auf, wobei die Breite in einer Querrichtung senkrecht zur Haupterstreckungsrichtung des zumindest einen Begrenzungselements definiert ist und kleiner ist als eine Dimension der zumindest einen Aussparung parallel zur Querrichtung.

Auf diese Art und Weise wird ein Träger bereitgestellt, der Zuschnitte, Verpackungshauben und Verpackungen ausreichend unterstützt und daher z.B. als Matrize zum Formen der Zuschnitte oder als Widerlager beim Siegeln oder Leimen ausgebildet sein kann. Das zumindest eine Begrenzungselement versteift die Aufnahmeplatte und sorgt so für eine stabile Unterstützung der Zuschnitte, Verpackungshauben und Verpackungen beim Transport, beim Formen und beim Siegeln oder Leimen, wie zum Beispiel beim Siegeln oder Leimen eines Einlegers an einen eingeformten Zuschnitt oder beim Siegeln oder Leimen eines Deckels an den eingeformten Zuschnitt. Das zumindest eine Begrenzungselement ist daher derart ausgestaltet, dass die Zuschnitte oder Verpackungshauben sowohl von der Unterseite als auch von den Seiten räumlich zugänglich sind. Eingeformte Zuschnitte und Verpackungshauben sind zudem sicher und zuverlässig in der durch die zumindest eine Aussparung und das zumindest eine Begrenzungselement gebildeten Aufnahme aufgenommen, um zu weiteren Bearbeitungsvorrichtungen transportiert und dort bearbeitet zu werden. Ein Durchfallen der Zuschnitte oder Verpackungshauben durch die zumindest eine Aussparung während des Transports oder weiterer Bearbeitungsschritte, wie zum Beispiel dem Formen, Füllen und Siegeln oder Leimen, kann durch das zumindest eine Begrenzungselement zuverlässig verhindert werden. Dadurch, dass die Breite des zumindest einen Begrenzungselements kleiner ist als die Dimension der zumindest einen Aussparung parallel zur Querrichtung, ist ein in die Aufnahme eingeformter Zuschnitt oder eine eingesetzte Verpackungshaube auf beiden Seiten des zumindest einen Begrenzungselements gut zugänglich, zum Beispiel für Werkzeuge zum Siegeln des Einlegers an einen eingeformten Zuschnitt oder zum Siegeln von Staublaschen des Zuschnitts. Schließlich ist der Träger einfach und kostengünstig herstellbar, da die Aufnahmen durch die zumindest eine Aussparung und das an der Aufnahmeplatte angebrachte zumindest eine Begrenzungselement gebildet werden. Diese Komponenten sind wiederum einfach herstellbar und montierbar und erfordern einen geringen Materialeinsatz, da sie separat aus Platten bzw. Blechen gebildet und anschließend zusammengefügt werden können.

Die Haupterstreckungsrichtung und die Querrichtung des zumindest einen Begrenzungselements sind vorzugweise parallel zu einer Ebene der Aufnahmeplatte ausgerichtet, wie z.B. parallel zu deren Ober- und/oder Unterseite.

Ein Zuschnitt ist das Ausgangsprodukt zum Herstellen eines Verpackungsteils, wie einem Tray, einer Aufnahme oder einer Verpackungshaube, oder einer Verpackung, wie einer Faltschachtel. Der Zuschnitt kann zunächst flach sein. Dadurch lassen sich die Zuschnitte vor der Verarbeitung platzsparend lagern und transportieren. Ein Zuschnitt kann mehrere Abschnitte und/oder Laschen aufweisen, die jeweils entlang eines Falzes relativ zueinander gefaltet werden können, um das Verpackungsteil oder die Verpackung zu bilden. Der Zuschnitt kann z.B. Rilllinien und/oder Perforationen und/oder Ritzen aufweisen, die jeweils einen Falz oder eine Materialschwächung definieren und das Falten erleichtern. Der Zuschnitt kann auch eine beliebige Kombination dieser Merkmale aufweisen. Die Verpackungshaube kann durch Formen des Zuschnitts gebildet werden oder bereits vorgeformt sein und in den Träger eingesetzt werden.

Der Zuschnitt, die Verpackungshaube oder Verpackung sind vorzugsweise aus einem faserbasierten Material gebildet. Das faserbasierte Material enthält vorzugsweise Zellulose. Besonders bevorzugt handelt es sich bei dem faserbasierten Material um Papier, Pappe, Pulpe oder Karton. Dadurch sind die Verpackungen besonders umweltfreundlich und gut recycelbar. Der Zuschnitt, die Verpackungshaube oder Verpackung können aber auch aus einem Kunststoff, insbesondere aus Polyvinylchlorid, Polypropylen, Polyethylen oder einem anderen für Verpackungen geeigneten Kunststoff gebildet sein. Es sind auch Mischformen denkbar, bei denen Komponenten aus einem faserbasierten Material und aus Kunststoff kombiniert werden. Zum Beispiel kann eine vorgeformte Verpackungshaube aus Kunststoff gebildet sein und mit einer Deckkarte aus faserbasiertem Material verbunden werden oder umgekehrt.

Die zumindest eine Aussparung ist von der Aufnahmeplatte umgeben. Dabei grenzt auf jeder Seite der zumindest einen Aussparung ein Randbereich der Aufnahmeplatte an die Aussparung an. Das zumindest eine Begrenzungselement überspannt die zumindest eine Aussparung, indem es sich von einem an die zumindest eine Aussparung angrenzenden ersten Randbereich zu einem zweiten Randbereich erstreckt, der dem ersten Randbereich gegenüberliegt. Vorzugsweise verläuft das zumindest eine Begrenzungselement dabei beabstandet zu weiteren Randbereichen, wie zum Beispiel einem dritten und einem vierten Randbereich, die den ersten und den zweiten Randbereich verbinden. Dadurch kann die Aufnahmeplatte an den Stellen versteift werden, an denen sie durch die zumindest eine Ausnehmung besonders geschwächt ist. Außerdem werden eingeformte Zuschnitte, Verpackungshauben und Verpackungen dadurch auch beabstandet zu den Randbereichen unterstützt und bleiben räumlich zugänglich.

Vorzugsweise umfasst der Träger eine Mehrzahl von Begrenzungselementen, die in der Querrichtung beabstandet zueinander angeordnet sind. Dadurch können die Begrenzungselemente eine geringe Breite aufweisen und somit einen guten Zugang zu einem eingeformten Zuschnitt oder einer eingesetzten Verpackungshaube oder Verpackung gewähren, während zugleich eine ausreichende Versteifung der Aufnahmeplatte erreicht wird. Zudem können die Begrenzungselemente flexibel dort angeordnet werden, wo ein Zugang zu dem Zuschnitt, der Verpackungshaube oder der Verpackung im Weiteren nicht erforderlich ist und/oder wo eine besonders hohe Belastung auftritt. Alle Ausführungen hierin zu dem zumindest einen Begrenzungselement treffen analog auf jedes Begrenzungselement der Mehrzahl von Begrenzungselementen zu und umgekehrt.

Grundsätzlich kann das zumindest eine Begrenzungselement leistenförmig ausgebildet sein. Eine Breite des zumindest einen Begrenzungselements ist dann wesentlich kleiner als eine Länge und eine Höhe des zumindest einen Begrenzungselements.

In einem Ausführungsbeispiel beträgt die Breite des zumindest einen Begrenzungselements zwischen 1 mm und 8 mm, vorzugsweise zwischen 1 mm und 6 mm, mehr bevorzugt zwischen 1 mm und 4 mm. Dadurch überdeckt das zumindest eine Begrenzungselement nur einen schmalen Bereich eines eingeformten Zuschnitts, der Verpackungshaube oder Verpackung, die im Übrigen gut zugänglich sind. Zugleich erfordert das zumindest eine Begrenzungselement nur einen geringen Materialeinsatz und kann einfach und kostengünstig hergestellt werden, zum Beispiel durch Laser- oder Wasserstrahlschneiden aus einem Blech oder einer Platte.

Die Dimension der zumindest einen Aussparung parallel zur Querrichtung ist größer als die Breite des zumindest einen Begrenzungselements und, im Fall der Mehrzahl von Begrenzungselementen, größer als die Summe der Breiten der Mehrzahl von Begrenzungselementen, die die zumindest eine Aussparung überspannen. Vorzugsweise beträgt die Dimension der zumindest einen Aussparung parallel zur Querrichtung mindestens das Doppelte, mehr bevorzugt mindestens das Dreifache, noch mehr bevorzugt mindestens das Vierfache der Breite des zumindest einen Begrenzungselements.

Der Träger bildet vorzugsweise eine Matrize zum Fixieren der Verpackungshaube oder Verpackung. Es ist daher bevorzugt, wenn eine Umfangsform der zumindest einen Aussparung mit einer Umfangsform der Verpackungshaube oder Verpackung korrespondiert. Der Träger nimmt den eingeformten Zuschnitt, die Verpackungshaube oder Verpackung dann besonders sicher und zuverlässig auf.

Vorzugsweise weist die zumindest eine Aussparung eine längliche Form auf und ist derart ausgerichtet, dass sich die zumindest eine Aussparung parallel zur Querrichtung weiter erstreckt als parallel zur Haupterstreckungsrichtung des zumindest einen Begrenzungselements. Mit anderen Worten ist eine Längsrichtung der zumindest einen Aussparung bevorzugt parallel zur Querrichtung ausgerichtet. Da die Aufnahmeplatte und das zumindest eine Begrenzungselement separat ausgebildet sein können, ist es einfach möglich, das zumindest eine Begrenzungselement quer zu einer Längsrichtung der zumindest einen Aussparung zu montieren.

In einer bevorzugten Ausführungsform weist die Aufnahmeplatte eine Mehrzahl von Aussparungen auf und das zumindest eine Begrenzungselement überspannt die Mehrzahl von Aussparungen in der Haupterstreckungsrichtung des zumindest einen Begrenzungselements. So kann auf besonders einfache Art und Weise ein Träger mit den eingangs beschriebenen Vorteilen bereitgestellt werden, der eine Mehrzahl von Aufnahmen aufweist und somit die Herstellung einer Mehrzahl von Verpackungen gleichzeitig ermöglicht. Das zumindest eine Begrenzungselement muss dabei nicht zwingend zwischen allen Aussparungen mit der Aufnahmeplatte verbunden sein. Bevorzugt ist das zumindest eine Begrenzungselement jedoch beidseitig der zumindest einen Aussparung, insbesondere beidseitig jeder Aussparung, die es überspannt, fest mit der Aufnahmeplatte verbunden. Dadurch wird ein besonders steifer Aufbau erreicht.

Grundsätzlich kann die zumindest eine Aussparung eine beliebige Form aufweisen, die mit der Umfangsform der Verpackung korrespondiert. Das zumindest eine Begrenzungselement ist dann derart ausgerichtet, dass es die zumindest eine Aussparung überspannt und somit die Verpackung zuverlässig stützt.

Die Mehrzahl von Aussparungen umfasst die zumindest eine Aussparung. Alle Ausführungen hierin zur zumindest einen Aussparung treffen analog auf jede der Mehrzahl von Aussparungen zu und umgekehrt. Die Mehrzahl von Aussparungen ist vorzugsweise in einer Reihe angeordnet. Insbesondere können die Aussparungen der Mehrzahl von Aussparungen in einer Richtung parallel zur Haupterstreckungsrichtung des zumindest einen Begrenzungselements nebeneinander angeordnet sein. Eine Längsrichtung der Mehrzahl von Aussparungen kann parallel zur Querrichtung ausgerichtet sein. Es ist auch möglich, dass die Mehrzahl von Aussparungen in mehreren Reihen parallel oder versetzt angeordnet ist.

Vorteilhafterweise umfasst das zumindest eine Begrenzungselement einen Grundabschnitt, der sich in Haupterstreckungsrichtung erstreckt und der die zumindest eine Aussparung beabstandet zur Unterseite der Aufnahmeplatte überspannt. Von dem Grundabschnitt aus erstreckt sich beidseitig der zumindest einen Aussparung jeweils ein Steg in Richtung der Unterseite der Aufnahmeplatte und ist mit der Aufnahmeplatte verbunden. Der Grundabschnitt kann auf diese Weise abschnittsweise einen Boden der durch das zumindest eine Begrenzungselement und die zumindest eine Aussparung gebildeten Aufnahme bilden, wodurch ein eingeformter Zuschnitt oder die Verpackungshaube zuverlässig gegen Durchrutschen gesichert wird. Durch die feste Verbindung mit der Aufnahmeplatte, wird diese versteift. Indem das zumindest eine Begrenzungselement den Grundabschnitt und die Stege umfasst, kann die Aufnahmeplatte besonders einfach als ebene Platte ausgebildet sein. Ein Abstand des Grundabschnitts zur Oberseite der Aufnahmeplatte entspricht vorzugsweise im Wesentlichen der Tiefe der Verpackung, wodurch sich der Träger besonders gut als Matrize zum Formen des Zuschnitts und zum Fixieren der Verpackungshaube eignet. Die Stege erstrecken sich vorzugsweise senkrecht zur Haupterstreckungsrichtung und senkrecht zur Unterseite der Aufnahmeplatte.

Weist die Aufnahmeplatte eine Mehrzahl von Aussparungen auf, weist das zumindest eine Begrenzungselement vorzugsweise eine Mehrzahl von Stegen auf, die durch den Grundabschnitt verbunden sind, wobei zwischen jeweils zwei benachbarten Aussparungen der Mehrzahl von Aussparungen ein Steg der Mehrzahl von Stegen angeordnet ist. Dadurch kann das zumindest eine Begrenzungselement zwischen jeweils zwei benachbarten Aussparungen fest mit der Aufnahmeplatte verbunden sein, wodurch sich ein besonders stabiler und steifer Aufbau ergibt. Es wäre aber auch denkbar, dass der Grundabschnitt mehrere Aussparungen der Mehrzahl von Aussparungen, beispielsweise zwei oder drei Aussparungen, überspannt und sich nur nach diesen mehreren Aussparungen ein Steg zur Unterseite der Aufnahmeplatte erstreckt.

Grundsätzlich können die Aufnahmeplatte und das zumindest eine Begrenzungselement als separate Komponenten ausgebildet sein. Das zumindest eine Begrenzungselement kann auf verschiedene Art und Weise mit der Aufnahmeplatte verbunden sein, beispielsweise an diese geschweißt, geklemmt, gelötet, geklebt, genietet, gesteckt oder geschraubt sein. Bevorzugt ist eine belastbare und zuverlässige Verbindung, die sich auch bei einer geringen Breite des zumindest einen Begrenzungselements realisieren lässt.

Die Erfindung betrifft auch eine Vorrichtung zum Herstellen und/oder Transportieren von Zuschnitten, Verpackungshauben oder Verpackungen, die mindestens eine Bearbeitungsvorrichtung zum Bearbeiten von Zuschnitten, Verpackungshauben oder Verpackungen und eine Fördereinrichtung umfasst, die eine Mehrzahl von erfindungsgemäßen Trägern umfasst. Die Fördereinrichtung ist dazu eingerichtet die Mehrzahl von Trägern in einer Durchlaufrichtung aufeinanderfolgend durch die Vorrichtung, insbesondere durch die mindestens eine Bearbeitungsvorrichtung, zu bewegen.

Auf diese Art und Weise kommen die eingangs beschriebenen Vorteile der erfindungsgemäßen Träger bei der Verwendung der Träger in der Vorrichtung zum Tragen, insbesondere wenn die Mehrzahl von Trägern Zuschnitte, Verpackungshauben oder Verpackungen durch Bearbeitungsvorrichtungen, wie zum Beispiel eine Formvorrichtung und/oder eine Siegelvorrichtung transportiert.

Vorzugsweise bewegt die Fördereinrichtung die Mehrzahl von Trägern getaktet durch die Vorrichtung. Die Durchlaufrichtung ist bevorzugt im Wesentlichen linear. Die Mehrzahl von Trägern wird dann im Wesentlichen translatorisch in Durchlaufrichtung durch die Vorrichtung bewegt, bis Verpackungen oder Verpackungsteile aus der Vorrichtung entnommen werden. Die Mehrzahl von Trägern kann dann entgegen der Durchlaufrichtung zurückgeführt werden. In einer anderen Ausführungsform kann die Durchlaufrichtung eine Drehrichtung sein. Die Bearbeitungsvorrichtungen können dann in einem Kreis angeordnet sein.

Bevorzugt umfasst die mindestens eine Bearbeitungsvorrichtung eine Formvorrichtung, die zumindest ein Formwerkzeug aufweist, wobei die Träger der Mehrzahl von Trägern jeweils eine Matrize bilden oder eine Matrize unterstützen, die dazu eingerichtet ist, mit dem zumindest einen Formwerkzeug zusammenzuwirken. Jedes Formwerkzeug ist dazu eingerichtet, einen Zuschnitt in eine Aufnahme eines in der Formvorrichtung befindlichen Trägers einzuformen, die durch eine Aussparung in der Aufnahmeplatte und das zumindest eine Begrenzungselement gebildet ist. Die Vorrichtung sowie die Herstellung von Verpackungen mittels derselben können somit möglichst einfach und kostengünstig gestaltet werden. In der Formvorrichtung sind eingeformte Zuschnitte sicher und zuverlässig in der durch die zumindest eine Aussparung und das zumindest eine Begrenzungselement gebildeten Aufnahme aufgenommen und werden durch das zumindest eine Begrenzungselement gegen ein Durchfallen durch die zumindest eine Aussparung gesichert. Zugleich versteift das zumindest eine Begrenzungselement die Aufnahmeplatte und sorgt so für eine stabile Unterstützung der Zuschnitte beim Formen.

Vorzugsweise umfasst die mindestens eine Bearbeitungsvorrichtung eine Verbindungsvorrichtung zum Verbinden von Laschen des Zuschnitts oder zum Verbinden eines Einlegers und/oder Deckels mit dem Zuschnitt oder der Verpackungshaube. Die Verbindungsvorrichtung kann zum Beispiel eine Siegelvorrichtung oder eine Leimvorrichtung sein, wie nachfolgend beschrieben.

Die mindestens eine Bearbeitungsvorrichtung umfasst vorzugsweise mindestens eine Siegelvorrichtung, mehr bevorzugt eine Mehrzahl von Siegelvorrichtungen, zum Beispiel zum Siegeln von Laschen der Zuschnitte, insbesondere von Staublaschen, zum Siegeln von Einlegern und/oder zum Siegeln von Deckeln, insbesondere einer Deckellasche oder Deckkarte. Das zumindest eine Begrenzungselement sichert den eingeformten Zuschnitt oder die Verpackungshaube gegen ein Durchfallen durch die zumindest eine Aussparung während des Siegelns, sowie während des weiteren Transports. Zugleich versteift das zumindest eine Begrenzungselement die Aufnahmeplatte und sorgt so für eine stabile Unterstützung der Zuschnitte oder Verpackungshauben beim Siegeln. Dadurch, dass die Breite des zumindest einen Begrenzungselements kleiner ist als eine Dimension der zumindest einen Aussparung parallel zur Querrichtung, ist ein in die Aufnahme eingeformter Zuschnitt auf beiden Seiten des zumindest einen Begrenzungselements zugänglich, zum Beispiel für Werkzeuge zum Siegeln eines Einlegers an einen eingeformten Zuschnitt oder zum Siegeln von Staublaschen des Zuschnitts.

Es versteht sich, dass alternativ oder in Kombination zum Siegeln auch andere Technologien, wie beispielsweise Heißleimen, Nassleimen oder Kleben verwendet werden können. Beispielsweise umfasst die mindestens eine Bearbeitungsvorrichtung zusätzlich oder alternativ zur Siegelvorrichtung eine Leimvorrichtung zum Leimen von Laschen, Einlegern oder Deckeln an den Zuschnitt oder die Verpackungshaube. Die Leimvorrichtung kann ein Leimwerkzeug zum Auftragen von Leim umfassen.

In einer Ausführungsform umfasst die mindestens eine Bearbeitungsvorrichtung eine Siegelvorrichtung mit einem Siegelwerkzeug, wobei die Träger der Mehrzahl von Trägern, insbesondere die Aufnahmeplatten der Mehrzahl von Trägern, dazu eingerichtet sind, mit dem Siegelwerkzeug zusammenzuwirken. Die Siegelvorrichtung dient vorzugsweise zum Siegeln eines Deckels, wie zum Beispiel einer Deckellasche oder einer Deckkarte, an einen in die zumindest eine Aufnahme des Trägers eingeformten Zuschnitt oder eine eingesetzte Verpackungshaube und kann auch als Deckel-Siegelvorrichtung bezeichnet werden. Hierzu kann der eingeformte Zuschnitt oder die eingesetzte Verpackungshaube einen Siegelrand aufweisen, der bevorzugt auf der Oberseite der Aufnahmeplatte aufliegt. Dadurch wirkt der Träger als Widerlager bzw. als Stützfläche des Siegelrands und das Siegelwerkzeug kann den für das Siegeln erforderlichen Druck aufbringen. Vorzugsweise ist das Siegelwerkzeug in einer Richtung senkrecht zur Oberseite der Aufnahmeplatte des in der Siegelvorrichtung angeordneten Trägers bewegbar gelagert.

Die mindestens eine Bearbeitungsvorrichtung kann eine Einleger-Siegelvorrichtung umfassen, die ein erstes Siegelwerkzeug und ein zweites Siegelwerkzeug aufweist, die zum Siegeln eines Einlegers an den Zuschnitt oder die Verpackungshaube zusammenwirken, wobei das erste Siegelwerkzeug in die zumindest eine Aussparung des Trägers der Mehrzahl von Trägern bewegbar ist, der in der Einleger-Siegelvorrichtung angeordnet ist, und das zweite Siegelwerkzeug in Querrichtung beabstandet zum zumindest einen Begrenzungselement in Richtung der Unterseite der Aufnahmeplatte des Trägers bewegbar ist. Das zweite Siegelwerkzeug ist dazu eingerichtet, den eingeformten Zuschnitt unterhalb der Aufnahmeplatte zu erfassen und Druck und/oder Wärme zum Siegeln des Einlegers an den Zuschnitt auf denselben auszuüben. Da das zumindest eine Begrenzungselement nur einen kleinen Bereich des eingeformten Zuschnitts bedeckt, ist dieser im Übrigen für das zweite Siegelwerkzeug frei zugänglich, sodass Einleger besonders gut und an den gewünschten Stellen an den Zuschnitt siegelbar sind. Einleger dienen zum Stützen und/oder Separieren von Produkten innerhalb der Verpackung. Die Einleger-Siegelvorrichtung ist vorzugsweise in Durchlaufrichtung nach der Formvorrichtung und vor der Siegelvorrichtung angeordnet.

Die mindestens eine Bearbeitungsvorrichtung kann weiterhin eine Zuführvorrichtung umfassen, die dazu eingerichtet ist, mindestens ein Produkt in den eingeformten Zuschnitt oder die Verpackungshaube einzuführen. Dabei wird der eingeformte Zuschnitt oder die Verpackungshaube von dem zumindest einen Begrenzungselement gestützt, sodass der Zuschnitt auch bei Belastung durch das Gewicht des mindestens einen Produkts sicher im Träger aufgenommen ist und nicht durch die Aussparung hindurch fallen kann. Die Zuführvorrichtung ist vorzugsweise in Durchlaufrichtung nach der Einleger-Siegelvorrichtung und vor der Deckel-Siegelvorrichtung angeordnet.

Schließlich betrifft die vorliegende Erfindung auch ein Verfahren zum Herstellen und/oder Transportieren von Zuschnitten, Verpackungshauben oder Verpackungen mit den folgenden Schritten:
Anordnen eines erfindungsgemäßen Trägers mit dem darin aufgenommenen eingeformten Zuschnitt oder der darin aufgenommenen Verpackungshaube in einer Verbindungsvorrichtung, insbesondere mittels der Fördereinrichtung;
Platzieren eines Deckels, insbesondere einer Deckellasche oder einer Deckkarte, auf dem Zuschnitt oder der Verpackungshaube, sodass sich ein erster Verbindungsbereich des Zuschnitts und ein zweiter Verbindungsbereich des Deckels decken;
Verbinden des Deckels mit dem Zuschnitt oder der Verpackungshaube mittels der Verbindungsvorrichtung zum Bilden einer Verpackung, wobei der Zuschnitt bzw. die Verpackungshaube durch das zumindest eine Begrenzungselement und vorzugsweise die Aufnahmeplatte von unten gestützt ist, insbesondere während des Verbindens.

Vorzugsweise ist die Verbindungsvorrichtung durch die Siegelvorrichtung gebildet und das Verbinden des Deckels mit dem Zuschnitt oder der Verpackungshaube umfasst das Siegeln des Deckels an den Zuschnitt bzw. die Verpackungshaube mittels der Siegelvorrichtung.

Alternativ kann die Verbindungsvorrichtung durch die Leimvorrichtung gebildet sein und das Verbinden des Deckels mit dem Zuschnitt oder der Verpackungshaube umfasst das Leimen des Deckels an den Zuschnitt bzw. die Verpackungshaube mittels der Leimvorrichtung.

Vorzugsweise werden die Schritte des Verfahrens in der angegebenen Reihenfolge ausgeführt. Ferner kann das Verfahren mittels der zuvor beschriebenen Vorrichtung zum Herstellen und/oder zum Transportieren von Verpackungen ausgeführt werden. Alle bezüglich des Trägers und der Vorrichtung beschriebenen Merkmale sind daher analog auf das Verfahren übertragbar und umgekehrt.

In einer Ausführungsform kann das Verfahren vor dem Anordnen des Trägers in der Verbindungsvorrichtung weiterhin die Schritte umfassen:
Anordnen des Trägers in einer Formvorrichtung;
Platzieren eines Zuschnitts aus faserbasiertem Material oberhalb der zumindest einen Aussparung in der Aufnahmeplatte des Trägers;
Drücken des Zuschnitts in die Aussparung mittels eines Formwerkzeugs der Formvorrichtung und dadurch Einformen des Zuschnitts in die Aussparung, wobei der eingeformte Zuschnitt durch das zumindest eine Begrenzungselement von unten gestützt ist.

Das Anordnen des Trägers in der Formvorrichtung erfolgt vorzugsweise mittels der Fördereinrichtung. Das Platzieren des Zuschnitts über der zumindest einen Aussparung erfolgt vorzugsweise mittels des Formwerkzeugs. Das Formwerkzeug kann hierzu die Aufnahmeeinrichtung umfassen, die beispielsweise als Saugeinrichtung oder als Greifeinrichtung zum Erfassen des Zuschnitts ausgebildet ist.

Durch das Einformen des Zuschnitts in die Aussparung wird eine Verpackungshaube zur Produktaufnahme gebildet. Die Verpackungshaube kann von einem Siegelrand umgeben sein, der auf der Oberseite der Aufnahmeplatte aufliegt.

Nach dem Einformen des Zuschnitts in die Aussparung kann das Verfahren weiterhin die Schritte umfassen:
Bewegen des Trägers mit der darin aufgenommenen Verpackungshaube zu einer Einleger-Siegelvorrichtung und Anordnen des Trägers in der Einleger-Siegelvorrichtung, insbesondere mittels der Fördereinrichtung;
Platzieren eines Einlegers in der Verpackungshaube, vorzugsweise mittels einer Handhabungseinrichtung;
Siegeln des Einlegers an die Verpackungshaube mittels der Einleger-Siegelvorrichtung, wobei vorzugsweise das erste Siegelwerkzeug in die zumindest eine Aussparung des Trägers bewegt wird und auf den Einleger wirkt und das zweite Siegelwerkzeug in Querrichtung beabstandet zum zumindest einen Begrenzungselement in Richtung der Unterseite der Aufnahmeplatte des Trägers bewegt wird und von außen auf den Zuschnitt wirkt.

Alternativ zur Einleger-Siegelvorrichtung kann eine Einleger-Leimvorrichtung mit zumindest einem Leimwerkzeug zum Leimen des Einlegers an die Verpackungshaube vorgesehen sein.

Das Verfahren kann weiterhin das Zuführen mindestens eines Produkts in den eingeformten Zuschnitt, insbesondere in die gebildete Verpackungshaube, umfassen. Falls ein Einleger vorgesehen ist, erfolgt das Zuführen des mindestens einen Produkts vorzugsweise nach dem Siegeln oder Leimen des Einlegers.

Im Allgemeinen kann der Träger eine Mehrzahl von Positionierelementen umfassen, die auf der Oberseite der Aufnahmeplatte angeordnet sind. Die Mehrzahl von Positionierelementen ist vorzugsweise derart angeordnet, dass ein auf der Aufnahmeplatte angeordneter Deckel derart positioniert wird, dass sich der erste Verbindungsbereich der Verpackungshaube oder des Zuschnitts und der zweite Verbindungsbereich des Deckels decken. Die Mehrzahl von Positionierelementen kann durch Pins, Leisten oder andere Formteile gebildet sein.

Weitere Vorteile und Merkmale der vorliegenden Erfindung werden nachfolgend unter Bezugnahme auf die beigefügten Zeichnungen beschrieben.
- Fig. 1: ist eine schematische Abbildung einer Vorrichtung zum Herstellen von Verpackungen.
- Fig. 2: ist eine perspektivische Ansicht eines erfindungsgemäßen Trägers mit einer aufgenommenen Verpackung von schräg oben.
- Fig. 3: ist eine Seitenansicht des Trägers nach Fig. 2.
- Fig. 4: ist eine perspektivische Detailansicht des Trägers nach Fig. 2 und 3 mit einem eingeformten Zuschnitt von schräg unten.
- Fig. 5a-e: sind schematische Schnittansichten des erfindungsgemäßen Trägers in Bearbeitungsvorrichtungen der Vorrichtung nach Fig. 1 bzw. während des erfindungsgemäßen Verfahrens.

In Fig. 1 ist eine Vorrichtung 2 zum Herstellen von Verpackungen aus einem faserbasierten Material oder aus Kunststoff schematisch abgebildet. Die Vorrichtung 2 umfasst mindestens eine Bearbeitungsvorrichtung 8, 10, 12, 14, 16, 18, 20 zum Bearbeiten von Zuschnitten oder Verpackungshauben und eine Fördereinrichtung 4, die eine Mehrzahl von Trägern 6 zum Transportieren von Zuschnitten oder Verpackungshauben umfasst. Die Mehrzahl von Trägern 6 kann aufeinanderfolgend angeordnet sein und wird in einer Durchlaufrichtung D durch die Vorrichtung 2 bewegt, um die Zuschnitte oder die Verpackungshauben durch die mindestens eine Bearbeitungsvorrichtung 8, 10, 12, 14, 16, 18, 20 zu transportieren. Beispielhaft werden die Vorrichtung 2 und der Träger 6 im Folgenden anhand der Aufnahme und Bearbeitung eines Zuschnitts beschrieben. Es versteht sich, dass das Ausführungsbeispiel analog auf die Aufnahme und Bearbeitung einer Verpackungshaube zutrifft. Eine solche Verpackungshaube kann vorgeformt und in die Vorrichtung 2 eingesetzt werden oder durch Einformen eines Zuschnitts gebildet werden, wie nachfolgend geschildert.

In der dargestellten Ausführungsform umfasst die Vorrichtung 2 eine Mehrzahl von Bearbeitungsvorrichtungen, wie zum Beispiel eine Formvorrichtung 8 zum Formen eines Zuschnitts zu einem Verpackungsteil, wie einer Verpackungshaube, eine Staublaschen-Siegelvorrichtung 10 zum Siegeln von Staublaschen des Zuschnitts, eine Einleger-Siegelvorrichtung 12 zum Siegeln eines Einlegers an einen eingeformten Zuschnitt, eine Zuführvorrichtung 14 zum Zuführen mindestens eines Produkts in den eingeformten Zuschnitt, eine Handhabungseinrichtung 16 zum Positionieren eines Deckels auf dem eingeformten Zuschnitt, eine Siegelvorrichtung 18 zum Siegeln des Deckels an den eingeformten Zuschnitt und eine Entnahmeeinrichtung 20 zum Entnehmen einer Verpackung aus der Vorrichtung 2. Da in dieser Ausführungsform eine mit einem Produkt gefüllte und verschlossene Verpackung hergestellt wird, kann die Vorrichtung 2 auch als Verpackungsmaschine bezeichnet werden. Die Vorrichtung 2 kann aber auch nur einen Teil der Bearbeitungsvorrichtungen 8, 10, 12, 14, 16, 18, 20 umfassen. Einzelne Bearbeitungsschritte, wie zum Beispiel das Siegeln von Staublaschen oder Einlegern, sind optional und können entfallen. Andererseits kann z.B. das Formen der Zuschnitte oder das Siegeln des Deckels an den Zuschnitt in einer separaten Vorrichtung ausgeführt werden.

Es ist besonders vorteilhaft, wenn die Mehrzahl von Trägern 6 die Bearbeitung der Zuschnitte in der Mehrzahl von Bearbeitungsvorrichtungen 8, 10, 12, 14, 16, 18, 20 unterstützt, insbesondere mit den darin jeweils vorgesehenen Werkzeugen, wie zum Beispiel Form- und Siegelwerkzeugen, zusammenwirkt. Daraus ergeben sich vielfältige Anforderungen an die Träger 6, wie zum Beispiel, dass diese die Zuschnitte zum einen beim Formen, Siegeln und Transportieren ausreichend unterstützen und sicher aufnehmen, zum anderen aber auch für die verwendeten Werkzeuge gut zugänglich machen. Zudem ist es wünschenswert, dass die Träger 6 einfach und kostengünstig herstellbar sind.

Eine Ausführungsform eines erfindungsgemäßen Trägers 6, der diesen Anforderungen genügt, ist in den Figuren 2 bis 4 dargestellt. Der Träger 6 umfasst eine Aufnahmeplatte 22 mit zumindest einer Aussparung 24, hier mit einer Mehrzahl von Aussparungen 24 a-l, die die Aufnahmeplatte 22 von einer Oberseite 26 zu einer Unterseite 28 der Aufnahmeplatte 22 durchdringt. Die Mehrzahl von Aussparungen 24a-l kann in einer Reihe oder in einer Matrix mit mehreren Zeilen und Spalten oder in beliebiger z.B. kaskadierter Position angeordnet sein.

In Fig. 2 und 4 ist beispielhaft eine Verpackung 30 dargestellt, die im Träger 6 aufgenommen ist. In jeder Aussparung 24a-l kann eine Verpackung 30 aufgenommen werden, die jedoch zur besseren Veranschaulichung der Komponenten des Trägers 6 nicht dargestellt sind. Die Verpackung 30 umfasst hier einen bereits in die Aussparung 24 eingeformten Zuschnitt 32 und einen Deckel in Form einer Deckkarte 34, die an den Zuschnitt 32 gesiegelt ist. Es versteht sich, dass die Verpackung 30 nicht auf die dargestellte Ausführungsform und der Träger 6 nicht auf den Einsatz mit einer solchen beschränkt ist.

Grundsätzlich ist es von Vorteil, wenn eine Umfangsform der Mehrzahl von Aussparungen 24 a-l im Wesentlichen mit einer Umfangsform der herzustellenden Verpackungen 30 korrespondiert. Dadurch wird die Verpackung 30 besonders sicher aufgenommen und der Träger 6 eignet sich für den Einsatz als Matrize in der Formvorrichtung 8, wie unter Bezugnahme auf Fig. 5 näher beschrieben.

Auf der Oberseite 26 der Aufnahmeplatte 22 ist bevorzugt eine Mehrzahl von Positionierelementen vorgesehen, die in der dargestellten Ausführungsform durch Pins 35 ausgebildet sind. In Fig. 2 und 3 ist gut erkennbar, dass die Positionierelemente 35 die aufgelegte Decckarte 34 umgeben, sodass diese beim Ablegen auf der Aufnahmeplatte 22 exakt positioniert wird.

Weiterhin umfasst der Träger 6 zumindest ein Begrenzungselement 36, hier zwei zueinander beabstandete Begrenzungselemente 36a, 36b. Die Begrenzungselemente 36a, 36b sind an der Unterseite 28 der Aufnahmeplatte 22 angebracht und überspannen jeweils die Mehrzahl von Aussparungen 24a-I in einer Haupterstreckungsrichtung H der Begrenzungselemente 36a, 36b. Jede Aussparung 24a-I bildet zusammen mit den Begrenzungselementen 36a, 36b eine Aufnahme 38 für einen in die Aufnahme 38 eingeformten Zuschnitt 32, wobei die Aufnahme 38 nach unten durch die Begrenzungselemente 36a, 36b begrenzt ist. Grundsätzlich kann die Aufnahme 38 anstatt einen eingeformten Zuschnitts 32 auch eine vorgeformte Verpackungshaube aufnehmen.

Jedes Begrenzungselement 36a, 36b weist in einer Querrichtung Q eine Breite B auf, die deutlich kleiner ist als eine Dimension L der Aussparungen 24a-l parallel zur Querrichtung Q, wie in Fig. 4 gezeigt. Die Querrichtung Q ist im Allgemeinen parallel zur Aufnahmeplatte 22, insbesondere zu deren Unterseite 28, und senkrecht zur Haupterstreckungsrichtung H ausgerichtet. Beispielsweise kann die Breite B der Begrenzungselemente 36a, 36b zwischen 2 mm und 4 mm betragen.

Wie in Fig. 4 gut zu sehen, unterstützen die Begrenzungselemente 36a, 36b den eingeformten Zuschnitt 32 von unten, sodass dieser sicher und zuverlässig im Träger 6 aufgenommen ist und nicht durch die Aussparung 24 hindurchrutschen kann, während der Zuschnitt 32 zugleich auch unterhalb der Aufnahmeplatte 22 gut zugänglich ist. Dadurch ermöglicht der Träger 6 auch in weiteren Bearbeitungsvorrichtungen, insbesondere der Staublaschen-Siegelvorrichtung 10 oder der Einleger-Siegelvorrichtung 12, eine optimale Bearbeitung des Zuschnitts 32.

Jede Aussparung 24a-l ist durch zumindest zwei gegenüberliegende Randbereiche 40a, 40b der Aufnahmeplatte 22 begrenzt und die Begrenzungselemente 36a, 36b erstrecken sich bevorzugt jeweils von dem einen Randbereich 40a zu dem anderen Randbereich 40b unter Ausbildung der Aufnahme 38. Eine bevorzugte Ausführungsform des Begrenzungselements 36 hierfür ist nachfolgend unter Bezugnahme auf die Figuren 2 bis 4 beschrieben.

Das zumindest eine Begrenzungselement 36 kann einen Grundabschnitt 42 umfassen, der sich in Haupterstreckungsrichtung H erstreckt und die zumindest eine Aussparung 24 beabstandet zur Unterseite 28 der Aufnahmeplatte 22 überspannt. Beidseitig der Aussparung 24 erstreckt sich jeweils ein Steg 44 in Richtung der Unterseite 28 der Aufnahmeplatte 22. Dadurch bildet das Begrenzungselement 36 eine im Wesentlichen U-förmige Aufnahme 38. Eine hohe Steifigkeit des Trägers 6 wird bevorzugt dadurch erreicht, dass die Begrenzungselemente 36a, 36b zwischen allen Paaren von benachbarten Aussparungen 24a-l mittels eines Stegs 44 mit der Aufnahmeplatte 22 verbunden sind. Bevorzugt sind die Stege 44 mittels einer Schraubverbindung mit der Aufnahmeplatte 22 verbunden. Grundsätzlich kommen hierfür aber auch andere Verbindungstechniken, wie beispielsweise Löten, Schweißen, Nieten oder Klemmen in Frage.

Wie eingangs beschrieben, eignet sich der erfindungsgemäße Träger 6 besonders gut zur Aufnahme und zum Transport der Zuschnitte 32 und Verpackungen 30 in der Vorrichtung 2 bzw. während eines erfindungsgemäßen Verfahrens, wie nachfolgend beispielhaft anhand der Fig. 5 erläutert.

In Fig. 5a ist ein Ausschnitt eines Trägers 6 mit einem Zuschnitt 32 in der Formvorrichtung 8 schematisch dargestellt. Der Zuschnitt 32 weist zunächst eine flache Gestalt auf, um platzsparend gelagert und transportiert werden zu können. Eine Vielzahl von Zuschnitten 32 kann in einem Magazin bereitgestellt werden, wie durch die drei im oberen Bereich der Fig. 8a dargestellten Zuschnitte 32 angedeutet. Ein Zuschnitt 32 wird vorzugsweise von einem Formwerkzeug 62 der Formvorrichtung 8 erfasst und aus dem Magazin entnommen. Es versteht sich, dass auch eine andere Handhabungsvorrichtung den Zuschnitt 32 zunächst erfassen und auf dem Träger 6 ablegen kann. Das Formwerkzeug 62 platziert den Zuschnitt 32 oberhalb der Aussparung 24 in der Aufnahmeplatte 22.

Wie in Fig. 5b zu sehen, bildet der Träger 6 eine Matrize und wirkt mit dem Formwerkzeug 62 zusammen. Genauer wird der Zuschnitt 32 mittels des Formwerkzeugs 62 durch die Aussparung 24 gedrückt und dadurch in die Aufnahme 38 eingeformt. Der dann eingeformte Zuschnitt 32 wird von dem Begrenzungselement 36 des Trägers 6 von unten gestützt. Der eingeformte Zuschnitt 32 bildet eine Verpackungshaube zur Aufnahme von Produkten.

Um Produkte in der herzustellenden Verpackung 30 zu stützen und/oder zur separieren, ist es in manchen Ausführungsformen gewünscht, einen Einleger 64 an den eingeformten Zuschnitt 32 zu siegeln. Hierzu kann der Träger 6 mit dem darin aufgenommenen eingeformten Zuschnitt 32 zu einer Einleger-Siegelvorrichtung 12 bewegt und in dieser angeordnet werden, wie in Fig. 5c dargestellt. In der Einleger-Siegelvorrichtung 12 wird zunächst der Einleger 64 im eingeformten Zuschnitt 32 platziert. Anschließend wird ein erstes Siegelwerkzeug 66 in die Aussparung 24 und somit in den eingeformten Zuschnitt 32 bewegt und wird ein zweites Siegelwerkzeug 68 in Richtung der Unterseite 28 der Aufnahmeplatte 22 bewegt, um von außen auf den Zuschnitt 32 zu wirken. Das erste Siegelwerkzeug 66 und das zweite Siegelwerkzeug 68 siegeln den Einleger 64 an den Zuschnitt 32. In Zusammenschau der Fig. 4 und Fig. 5c ist zu erkennen, dass aufgrund der Gestalt der Begrenzungselemente 36a, 36b große Bereiche der Unterseite des Zuschnitts 32 für das zweite Siegelwerkzeug 68 gut zugänglich sind. Anstelle der Einleger-Siegelvorrichtung 12 kann eine Einleger-Leimvorrichtung mit zumindest einem entsprechenden Leimwerkzeug vorgesehen sein.

Anschließend können in der Zuführvorrichtung 14 auf bekannte Art und Weise Produkte 70 in die durch den eingeformten Zuschnitt 32 gebildete Verpackungshaube eingefügt werden, wie in Fig. 5d dargestellt. Es versteht sich, dass auch nur ein Produkt zugeführt und in der Verpackung aufgenommen sein kann. In jedem Fall sichern die Begrenzungselemente 36a, 36b den eingeformten Zuschnitt 32 beziehungsweise die Verpackungshaube, sodass dieser auch bei Beaufschlagung mit dem Gewicht der Produkte 70 nicht durch die Aussparung 24 der Aufnahmeplatte 22 rutscht.

Schließlich kann der Träger 6 mit dem darin aufgenommenen und befüllten Zuschnitt 32 beziehungsweise der Verpackungshaube in die Siegelvorrichtung 18 bewegt und darin angeordnet werden, wie in Fig. 5e dargestellt. In der Siegelvorrichtung 18 oder bereits vor derselben kann die Deckkarte 34 auf dem eingeformten Zuschnitt 32 platziert werden, wie auch in Fig. 2 zu sehen. Die Deckkarte 34 wird insbesondere durch die Positionierelemente 35 derart angeordnet, dass sich ein vorzugsweise umlaufender erster Siegelbereich 72 des Zuschnitts 32 und ein vorzugsweise umlaufender zweiter Siegelbereich 74 der Deckkarte 34 decken. Anschließend kann die Deckkarte 34 mittels eines Siegelwerkzeug 76 der Siegelvorrichtung 18 an den eingeformten Zuschnitt 32 gesiegelt werden. Die Aufnahmeplatte 22 unterstützt den ersten Siegelbereich 72 des Zuschnitts 32 beim Siegeln und wird dabei durch die Begrenzungselemente 36a, 36b versteift. Die Verpackung 30 ist nun fertiggestellt und kann mittels der Entnahmeeinrichtung 20 aus der Vorrichtung 2 entnommen werden. Anstelle der Siegelvorrichtung 18 kann eine Leimvorrichtung mit zumindest einem entsprechenden Leimwerkzeug vorgesehen sein.

Weitere Ausführungsformen des Trägers 6, der Vorrichtung 2 und des Verfahrens sind für den Fachmann basierend auf der hierin enthaltenen detaillierten Beschreibung bevorzugter Ausführungsbeispiele ersichtlich.

## Patentansprüche

1. Träger (6) zur Aufnahme und zum Transport von Zuschnitten (32), Verpackungshauben und Verpackungen (30), wobei der Träger (6) umfasst:
eine Aufnahmeplatte (22) mit zumindest einer Aussparung (24), die die Aufnahmeplatte (22) von einer Oberseite (26) zu einer Unterseite (28) der Aufnahmeplatte (22) durchdringt; und
zumindest ein Begrenzungselement (36), das an der Unterseite (28) der Aufnahmeplatte (22) angebracht ist und die zumindest eine Aussparung (24) überspannt, wobei die zumindest eine Aussparung (24) und das zumindest eine Begrenzungselement (36) eine Aufnahme (38) für einen in die Aufnahme (38) eingeformten Zuschnitt (32), eine eingesetzte Verpackungshaube oder Verpackung bilden, die durch das zumindest eine Begrenzungselement (36) nach unten begrenzt ist;
wobei das zumindest eine Begrenzungselement (36) eine Haupterstreckungsrichtung (H) und eine Breite (B) aufweist, wobei die Breite in einer Querrichtung (Q) senkrecht zur Haupterstreckungsrichtung (H) des zumindest einen Begrenzungselements (36) definiert ist und kleiner als eine Dimension (L) der zumindest einen Aussparung (24) parallel zur Querrichtung (Q) ist.

2. Träger (6) nach Anspruch 1, **dadurch gekennzeichnet, dass** der Träger (6) eine Mehrzahl von Begrenzungselementen (36a, 36b) umfasst, die in der Querrichtung (Q) beabstandet zueinander angeordnet sind.

3. Träger (6) nach Anspruch 1 oder 2, **dadurch gekennzeichnet, dass** die Aufnahmeplatte (22) eine Mehrzahl von Aussparungen (24) aufweist und das zumindest eine Begrenzungselement (36) die Mehrzahl von Aussparungen (24) in der Haupterstreckungsrichtung (H) des zumindest einen Begrenzungselements (36) überspannt, wobei die Mehrzahl von Aussparungen (24) und das zumindest eine Begrenzungselement (36) eine Mehrzahl von Aufnahmen (38) bilden.

4. Träger (6) nach einem der Ansprüche 1 bis 3, **dadurch gekennzeichnet, dass** das zumindest eine Begrenzungselement (36) einen Grundabschnitt (42) umfasst, der sich in Haupterstreckungsrichtung (H) erstreckt und der die zumindest eine Aussparung (24) beabstandet zur Unterseite (28) der Aufnahmeplatte (22) überspannt, wobei sich von dem Grundabschnitt (42) beidseitig der zumindest einen Aussparung (24) jeweils ein Steg (44) in Richtung der Unterseite (28) der Aufnahmeplatte (22) erstreckt und mit der Aufnahmeplatte (22) verbunden ist.

5. Träger (6) nach einem der Ansprüche 3 und 4, **dadurch gekennzeichnet, dass** das zumindest eine Begrenzungselement (36) eine Mehrzahl von Stegen (44) aufweist, die durch den Grundabschnitt (42) verbunden sind, wobei zwischen jeweils zwei benachbarten Aussparungen (24) der Mehrzahl von Aussparungen (24) ein Steg (44) der Mehrzahl von Stegen (44) angeordnet ist.

6. Träger (6) nach einem der vorangehenden Ansprüche, **dadurch gekennzeichnet, dass** die Breite (B) des zumindest einen Begrenzungselements (36) zwischen 1 mm und 8 mm, vorzugsweise zwischen 1 mm und 6 mm, mehr bevorzugt zwischen 1 mm und 4 mm beträgt.

7. Träger (6) nach einem der vorangehenden Ansprüche, **dadurch gekennzeichnet, dass** die zumindest eine Aussparung (24) eine längliche Form aufweist und derart ausgerichtet ist, dass sich die zumindest eine Aussparung (24) parallel zur Querrichtung (Q) weiter erstreckt als parallel zur Haupterstreckungsrichtung (H) des zumindest einen Begrenzungselements (36).

8. Vorrichtung (2) zum Herstellen und/oder Transportieren von Zuschnitten (32), Verpackungshauben oder Verpackungen (30) umfassend:
mindestens eine Bearbeitungsvorrichtung (8, 10, 12, 14, 16, 18, 20) zum Bearbeiten von Zuschnitten (32), Verpackungshauben oder Verpackungen; und
eine Fördereinrichtung (4), die eine Mehrzahl von Trägern (6) nach einem der vorangehenden Ansprüche umfasst und die dazu eingerichtet ist, die Mehrzahl von Trägern (6) in einer Durchlaufrichtung (D) aufeinander folgend durch die Vorrichtung (2), insbesondere durch die mindestens eine Bearbeitungsvorrichtung (8, 10, 12, 14, 16, 18, 20), zu bewegen.

9. Vorrichtung (2) nach Anspruch 8, **dadurch gekennzeichnet, dass** die mindestens eine Bearbeitungsvorrichtung (8, 10, 12, 14, 16, 18, 20) eine Formvorrichtung (8) umfasst, die ein Formwerkzeug (62) aufweist, wobei die Träger (6) der Mehrzahl von Trägern (6) jeweils eine Matrize bilden, die dazu eingerichtet ist, mit dem Formwerkzeug (62) zusammenzuwirken.

10. Vorrichtung (2) nach Anspruch 8 oder 9, **dadurch gekennzeichnet, dass** die mindestens eine Bearbeitungsvorrichtung (8, 10, 12, 14, 16, 18, 20) eine Siegelvorrichtung (18) umfasst, die ein Siegelwerkzeug (76) aufweist, wobei die Träger (6) der Mehrzahl von Trägern (6), insbesondere die Aufnahmeplatten (22) der Mehrzahl von Trägern (6), dazu eingerichtet sind, mit dem Siegelwerkzeug (76) zusammenwirken.

11. Vorrichtung (2) nach einem der Ansprüche 8 bis 10, **dadurch gekennzeichnet, dass** die mindestens eine Bearbeitungsvorrichtung (8, 10, 12, 14, 16, 18, 20) eine Einleger-Siegelvorrichtung (12) umfasst, die ein erstes Siegelwerkzeug (66) und ein zweites Siegelwerkzeug (68) aufweist, die zum Siegeln eines Einlegers (64) an den Zuschnitt (32) zusammenwirken, wobei das erste Siegelwerkzeug (66) in die zumindest eine Aussparung (24) eines Trägers (6) der Mehrzahl von Trägern (6) bewegbar ist und das zweite Siegelwerkzeug (68) in Querrichtung (Q) beabstandet zum zumindest einen Begrenzungselement (36) in Richtung der Unterseite (28) der Aufnahmeplatte (22) des Trägers (6) bewegbar ist.

12. Vorrichtung (2) nach einem der Ansprüche 8 bis 11, **dadurch gekennzeichnet, dass** die mindestens eine Bearbeitungsvorrichtung (8, 10, 12, 14, 16, 18, 20) eine Leimvorrichtung (78) umfasst, die ein Leimwerkzeug (77) aufweist, wobei die Träger (6) der Mehrzahl von Trägern (6), insbesondere die Aufnahmeplatten (22) der Mehrzahl von Trägern (6), dazu eingerichtet sind, mit dem Leimwerkzeug (77) zusammenwirken.

13. Verfahren zum Herstellen und/oder Transportieren von Zuschnitten (32), Verpackungshauben oder Verpackungen (30) mit den folgenden Schritten:
Anordnen eines Trägers (6) nach einem der Ansprüche 1 bis 7 mit zumindest einem darin aufgenommenen Zuschnitt (32) oder einer darin aufgenommenen Verpackungshaube in einer Verbindungsvorrichtung (18);
Platzieren eines Deckels (34), insbesondere einer Deckellasche oder einer Deckkarte, auf dem eingeformten Zuschnitt (32) oder der Verpackungshaube, sodass sich ein erster Verbindungsbereich (72) des Zuschnitts (32) oder der Verpackungshaube und ein zweiter Verbindungsbereich (74) des Deckels (34) decken;
Verbinden des Deckels (34) mit dem Zuschnitt (32) oder der Verpackungshaube mittels der Verbindungsvorrichtung (18) zum Bilden einer Verpackung (30), wobei der eingeformte Zuschnitt (32) oder die Verpackungshaube durch das zumindest eine Begrenzungselement (36) von unten gestützt ist, insbesondere während des Verbindens.

14. Verfahren nach Anspruch 13, **dadurch gekennzeichnet, dass**
die Verbindungsvorrichtung (18) eine Siegelvorrichtung ist und das Verbinden des Deckels (34) mit dem Zuschnitt (32) oder der Verpackungshaube das Siegeln des Deckels (34) an den Zuschnitt (32) oder die Verpackungshaube mittels der Siegelvorrichtung umfasst; oder
die Verbindungsvorrichtung (18) eine Leimvorrichtung ist und das Verbinden des Deckels (34) mit dem Zuschnitt (32) oder der Verpackungshaube das Leimen des Deckels (34) an den Zuschnitt (32) oder die Verpackungshaube mittels der Leimvorrichtung umfasst.

15. Verfahren nach Anspruch 13 oder 14, **dadurch gekennzeichnet, dass** das Verfahren vor dem Anordnen des Trägers (6) in der Verbindungsvorrichtung (18) weiterhin die Schritte umfasst:
Anordnen des Trägers (6) in einer Formvorrichtung (8);
Platzieren eines Zuschnitts (32) aus faserbasiertem Material oberhalb der zumindest einen Aussparung (24) in der Aufnahmeplatte (22) des Trägers (6);
Drücken des Zuschnitts (32) in die Aussparung (24) mittels eines Formwerkzeugs (62) der Formvorrichtung (8) und dadurch Einformen des Zuschnitts (32) in die Aussparung (24), wobei der eingeformte Zuschnitt (32) durch das zumindest eine Begrenzungselement (36) von unten gestützt ist.

## Geänderte Patentansprüche

### Geänderte Patentansprüche gemäss Regel 137(2) EPÜ.

1. Träger (6) zur Aufnahme und zum Transport von Zuschnitten (32), Verpackungshauben und Verpackungen (30), wobei der Träger (6) umfasst:
eine Aufnahmeplatte (22) mit zumindest einer Aussparung (24), die die Aufnahmeplatte (22) von einer Oberseite (26) zu einer Unterseite (28) der Aufnahmeplatte (22) durchdringt; und
zumindest ein Begrenzungselement (36), das an der Unterseite (28) der Aufnahmeplatte (22) angebracht ist und die zumindest eine Aussparung (24) überspannt, wobei die zumindest eine Aussparung (24) und das zumindest eine Begrenzungselement (36) eine Aufnahme (38) für einen in die Aufnahme (38) eingeformten Zuschnitt (32), eine eingesetzte Verpackungshaube oder Verpackung bilden, die durch das zumindest eine Begrenzungselement (36) nach unten begrenzt ist,
**dadurch gekennzeichnet, dass**
das zumindest eine Begrenzungselement (36) eine Haupterstreckungsrichtung (H) und eine Breite (B) aufweist, wobei die Breite in einer Querrichtung (Q) senkrecht zur Haupterstreckungsrichtung (H) des zumindest einen Begrenzungselements (36) definiert ist und kleiner als eine Dimension (L) der zumindest einen Aussparung (24) parallel zur Querrichtung (Q) ist.

2. Träger (6) nach Anspruch 1, **dadurch gekennzeichnet, dass** der Träger (6) eine Mehrzahl von Begrenzungselementen (36a, 36b) umfasst, die in der Querrichtung (Q) beabstandet zueinander angeordnet sind.

3. Träger (6) nach Anspruch 1 oder 2, **dadurch gekennzeichnet, dass** die Aufnahmeplatte (22) eine Mehrzahl von Aussparungen (24) aufweist und das zumindest eine Begrenzungselement (36) die Mehrzahl von Aussparungen (24) in der Haupterstreckungsrichtung (H) des zumindest einen Begrenzungselements (36) überspannt, wobei die Mehrzahl von Aussparungen (24) und das zumindest eine Begrenzungselement (36) eine Mehrzahl von Aufnahmen (38) bilden.

4. Träger (6) nach einem der Ansprüche 1 bis 3, **dadurch gekennzeichnet, dass** das zumindest eine Begrenzungselement (36) einen Grundabschnitt (42) umfasst, der sich in Haupterstreckungsrichtung (H) erstreckt und der die zumindest eine Aussparung (24) beabstandet zur Unterseite (28) der Aufnahmeplatte (22) überspannt, wobei sich von dem Grundabschnitt (42) beidseitig der zumindest einen Aussparung (24) jeweils ein Steg (44) in Richtung der Unterseite (28) der Aufnahmeplatte (22) erstreckt und mit der Aufnahmeplatte (22) verbunden ist.

5. Träger (6) nach einem der Ansprüche 3 und 4, **dadurch gekennzeichnet, dass** das zumindest eine Begrenzungselement (36) eine Mehrzahl von Stegen (44) aufweist, die durch den Grundabschnitt (42) verbunden sind, wobei zwischen jeweils zwei benachbarten Aussparungen (24) der Mehrzahl von Aussparungen (24) ein Steg (44) der Mehrzahl von Stegen (44) angeordnet ist.

6. Träger (6) nach einem der vorangehenden Ansprüche, **dadurch gekennzeichnet, dass** die Breite (B) des zumindest einen Begrenzungselements (36) zwischen 1 mm und 8 mm, vorzugsweise zwischen 1 mm und 6 mm, mehr bevorzugt zwischen 1 mm und 4 mm beträgt.

7. Träger (6) nach einem der vorangehenden Ansprüche, **dadurch gekennzeichnet, dass** die zumindest eine Aussparung (24) eine längliche Form aufweist und derart ausgerichtet ist, dass sich die zumindest eine Aussparung (24) parallel zur Querrichtung (Q) weiter erstreckt als parallel zur Haupterstreckungsrichtung (H) des zumindest einen Begrenzungselements (36).

8. Vorrichtung (2) zum Herstellen und/oder Transportieren von Zuschnitten (32), Verpackungshauben oder Verpackungen (30) umfassend:
mindestens eine Bearbeitungsvorrichtung (8, 10, 12, 14, 16, 18, 20) zum Bearbeiten von Zuschnitten (32), Verpackungshauben oder Verpackungen; und
eine Fördereinrichtung (4), die eine Mehrzahl von Trägern (6) nach einem der vorangehenden Ansprüche umfasst und die dazu eingerichtet ist, die Mehrzahl von Trägern (6) in einer Durchlaufrichtung (D) aufeinander folgend durch die Vorrichtung (2), insbesondere durch die mindestens eine Bearbeitungsvorrichtung (8, 10, 12, 14, 16, 18, 20), zu bewegen.

9. Vorrichtung (2) nach Anspruch 8, **dadurch gekennzeichnet, dass** die mindestens eine Bearbeitungsvorrichtung (8, 10, 12, 14, 16, 18, 20) eine Formvorrichtung (8) umfasst, die ein Formwerkzeug (62) aufweist, wobei die Träger (6) der Mehrzahl von Trägern (6) jeweils eine Matrize bilden, die dazu eingerichtet ist, mit dem Formwerkzeug (62) zusammenzuwirken.

10. Vorrichtung (2) nach Anspruch 8 oder 9, **dadurch gekennzeichnet, dass** die mindestens eine Bearbeitungsvorrichtung (8, 10, 12, 14, 16, 18, 20) eine Siegelvorrichtung (18) umfasst, die ein Siegelwerkzeug (76) aufweist, wobei die Träger (6) der Mehrzahl von Trägern (6), insbesondere die Aufnahmeplatten (22) der Mehrzahl von Trägern (6), dazu eingerichtet sind, mit dem Siegelwerkzeug (76) zusammenwirken.

11. Vorrichtung (2) nach einem der Ansprüche 8 bis 10, **dadurch gekennzeichnet, dass** die mindestens eine Bearbeitungsvorrichtung (8, 10, 12, 14, 16, 18, 20) eine Einleger-Siegelvorrichtung (12) umfasst, die ein erstes Siegelwerkzeug (66) und ein zweites Siegelwerkzeug (68) aufweist, die zum Siegeln eines Einlegers (64) an den Zuschnitt (32) zusammenwirken, wobei das erste Siegelwerkzeug (66) in die zumindest eine Aussparung (24) eines Trägers (6) der Mehrzahl von Trägern (6) bewegbar ist und das zweite Siegelwerkzeug (68) in Querrichtung (Q) beabstandet zum zumindest einen Begrenzungselement (36) in Richtung der Unterseite (28) der Aufnahmeplatte (22) des Trägers (6) bewegbar ist.

12. Vorrichtung (2) nach einem der Ansprüche 8 bis 11, **dadurch gekennzeichnet, dass** die mindestens eine Bearbeitungsvorrichtung (8, 10, 12, 14, 16, 18, 20) eine Leimvorrichtung (78) umfasst, die ein Leimwerkzeug (77) aufweist, wobei die Träger (6) der Mehrzahl von Trägern (6), insbesondere die Aufnahmeplatten (22) der Mehrzahl von Trägern (6), dazu eingerichtet sind, mit dem Leimwerkzeug (77) zusammenwirken.

13. Verfahren zum Herstellen und/oder Transportieren von Zuschnitten (32), Verpackungshauben oder Verpackungen (30) mit den folgenden Schritten:
Anordnen eines Trägers (6) nach einem der Ansprüche 1 bis 7 mit zumindest einem darin aufgenommenen Zuschnitt (32) oder einer darin aufgenommenen Verpackungshaube in einer Verbindungsvorrichtung (18);
Platzieren eines Deckels (34), insbesondere einer Deckellasche oder einer Deckkarte, auf dem eingeformten Zuschnitt (32) oder der Verpackungshaube, sodass sich ein erster Verbindungsbereich (72) des Zuschnitts (32) oder der Verpackungshaube und ein zweiter Verbindungsbereich (74) des Deckels (34) decken;
Verbinden des Deckels (34) mit dem Zuschnitt (32) oder der Verpackungshaube mittels der Verbindungsvorrichtung (18) zum Bilden einer Verpackung (30), wobei der eingeformte Zuschnitt (32) oder die Verpackungshaube durch das zumindest eine Begrenzungselement (36) von unten gestützt ist, insbesondere während des Verbindens.

14. Verfahren nach Anspruch 13, **dadurch gekennzeichnet, dass**
die Verbindungsvorrichtung (18) eine Siegelvorrichtung ist und das Verbinden des Deckels (34) mit dem Zuschnitt (32) oder der Verpackungshaube das Siegeln des Deckels (34) an den Zuschnitt (32) oder die Verpackungshaube mittels der Siegelvorrichtung umfasst; oder
die Verbindungsvorrichtung (18) eine Leimvorrichtung ist und das Verbinden des Deckels (34) mit dem Zuschnitt (32) oder der Verpackungshaube das Leimen des Deckels (34) an den Zuschnitt (32) oder die Verpackungshaube mittels der Leimvorrichtung umfasst.

15. Verfahren nach Anspruch 13 oder 14, **dadurch gekennzeichnet, dass** das Verfahren vor dem Anordnen des Trägers (6) in der Verbindungsvorrichtung (18) weiterhin die Schritte umfasst:
Anordnen des Trägers (6) in einer Formvorrichtung (8);
Platzieren eines Zuschnitts (32) aus faserbasiertem Material oberhalb der zumindest einen Aussparung (24) in der Aufnahmeplatte (22) des Trägers (6);
Drücken des Zuschnitts (32) in die Aussparung (24) mittels eines Formwerkzeugs (62) der Formvorrichtung (8) und dadurch Einformen des Zuschnitts (32) in die Aussparung (24), wobei der eingeformte Zuschnitt (32) durch das zumindest eine Begrenzungselement (36) von unten gestützt ist.
